# EUROPÄISCHE PATENTSCHRIFT

(11) **EP 0 851 068 B1**
(45) Veröffentlichungstag und Bekanntmachung des Hinweises auf die Patenterteilung: **12.02.2003**
(21) Anmeldenummer: 97120614.9
(22) Anmeldetag: 25.11.1997
(51) Int. Cl.: E04C 1/39, E02D 29/02

(54) **Böschungsbaustein**
Retaining block
Bloc de soutènement

(30) Priorität: 27.12.1996 DE 19654529
(43) Veröffentlichungstag der Anmeldung: 01.07.1998
(73) Patentinhaber: Kombilith GmbH Entwicklung und Verwertung, 41541 Dormagen (DE)
(72) Erfinder: Schneider, Horst, 47533 Kleve (DE)
(74) Vertreter: Patentanwälte Hauck, Graalfs, Wehnert, Döring, Siemons, Schildberg

(56) Entgegenhaltungen:
- EP-A- 0 319 465
- US-A- 5 108 231

## Beschreibung

Die vorliegende Erfindung betrifft einen Böschungsbaustein mit den Merkmalen des Oberbegriffs des Patentanspruchs 1.

Ein Böschungsbaustein ist aus der EP 0 320 639 B2 bekannt. Der bekannte Böschungsbaustein ist etwa rahmenförmig ausgebildet, wobei die Vorderwand etwa schildartig ausgebildet ist und oberseitig und in ihrer Längsrichtung vorspringende Vorsprünge von etwa Wanddicke aufweist. Diese Vorsprünge besitzen Rundungen an Ecken und Kanten.

Mit derartigen Böschungsbausteinen lassen sich treppenartige Böschungswände erstellen, wobei die Steine abwechselnd auf Lücke übereinander angeordnet werden. Hierbei wird durch die schildartige Ausgestaltung der Vorderwand erreicht, daß die Erdböschungen in den Lücken einer Böschungswand von den seitlichen Vorsprüngen der Vorderwand der Steine geschützt werden, wodurch eine hohe Stabilität der Wand erreicht wird. Ferner entstehen durch diese seitlichen Vorsprünge anstatt offener Lücken Nischen, die der Bepflanzung Schutz vor Wind, Wetter und zu intensiver Sonneneinstrahlung bieten.

Ein weiterer Böschungsbaustein, der die Merkmale des Oberbegriffs des Patentanspruchs 1 aufweist, ist aus der EP-A-0 319 465 bekannt. Bei diesem bekannten Böschungsbaustein ist die Vorderwand pfeilförmig ausgebildet, und die Übergangsflächen zwischen dem erhöhten Vorderwandbereich und den Querwänden sind schräg angeordnet. Allerdings sind die Vorderseiten der seitlichen Endabschnitte der Vorderwand gekrümmt ausgebildet. In dieser Veröffentlichung ist ausgeführt, dass die so ausgebildeten Böschungsbausteine jeweils um eine halbe Steinbreite versetzt zueinander aufeinandergelegt werden, wobei jeweils die Vorderseite des oberen Steines an der Rückseite (Übergangsfläche) des unteren Steines einen Anschlag findet. Bei geradliniger Verlegung der Mauer sollen die Steine flächenhaft satt aneinander anliegen.

Der vorliegenden Erfindung liegt die Aufgabe zugrunde, einen Böschungsbaustein der eingangs angegebenen Art zu schaffen, mit dem sich Böschungsmauern erstellen lassen, die sich durch einen besonders stabilen Verbund auszeichnen.

Diese Aufgabe wird erfindungsgemäß bei einem Böschungsbaustein der angegebenen Art durch die kennzeichnenden Merkmale des Patentanspruchs 1 gelöst.

Während bei dem aus der EP 0 320 639 B2 bekannten Böschungsbaustein zur Erstellung einer Böschungswand die einzelnen Steine lediglich auf Lücke übereinander gesetzt werden, wobei gezielt ein Abstand zwischen den Vorderwänden benachbarter Steine einzuhalten ist, damit eine entsprechende Schutznische erzeugt werden kann, ist der erfindungsgemäße Böschungsbaustein so ausgebildet, daß hiermit zur Erstellung einer Böschungsmauer bei den auf Lücke übereinander angeordneten Steinen Vorderwand an Vorderwand stößt, so daß sich zwischen benachbarten Steinen ein Verzahnungseffekt ergibt. Erfindungsgemäß bilden die Vorderseiten der seitlichen Endabschnitte der Vorderwand eines Steines Anlageflächen, die beim Erstellen einer Böschungsmauer mit den Übergangsflächen zwischen dem erhöhten Vorderwandbereich und den Querwänden von zwei benachbarten, auf Lücke gesetzten Steinen in Anlage treten. Hierdurch wird eine Relativbewegung der Steine zueinander in einer Richtung senkrecht zur horizontalen Längsachse der Steine verhindert.

Wesentlich ist, daß beim erfindungsgemäß ausgebildeten Böschungsbaustein komplementär ausgebildete Anlageflächen vorgesehen sind, so daß sich benachbarte Steine flächig aneinander legen. Beim Gegenstand der EP 0 320 639 B2 ist zwar auch eine Anlage der schildartig ausgebildeten Vorderwände von mehreren Steinen möglich, jedoch besteht hier aufgrund der gewölbten Ausbildung der Vorderseite und ebenen Ausbildung der Rückseite der Vorderwand allenfalls ein punkt- oder linienförmiger Kontakt. Darüber hinaus ist ein derartiger Kontakt der Vorderseiten nach der Lehre des eingangs genannten Standes der Technik überhaupt nicht gewollt.

Beim Gegenstand der eingangs erwähnten EP 0 319 465 A1 sollen zwar die Böschungsbausteine jeweils um eine halbe Steinbreite versetzt zueinander aufeinandergelegt werden, wobei jeweils die Frontseite des oberen Steines an der Rückseite (Übergangsfläche) des erhöhten Vorderwandbereiches des unteren Steines einen Anschlag finden soll, jedoch wird auch hier durch gekrümmte Ausbildung der Vorderseiten der Endabschnitte sowie des mittleren Bereiches der Vorderwand kein exakt flächiger Kontakt erreicht.

Demgegenüber besitzen bei der erfindungsgemäßen Lösung die seitlichen Endabschnitte der Vorderwand gekrümmte Rückseiten, deren Krümmung an die Krümmung der Vorderwand angepaßt ist. Damit ergibt sich der Effekt, dass beim Aufeinandersetzen der Steine die Vorderseiten der seitlichen Endabschnitte der Vorderwand mit den Übergangsflächen in Anlage treten, gleichzeitig jedoch die gekrümmten Rückseiten der seitlichen Endabschnitte der Vorderwand mit gekrümmten Vorderseitenabschnitten der Vorderwand in Anlage treten, so dass ein besonders stabiler Verbund erreicht wird, der eine Relativbewegung der Steine senkrecht und parallel zur horizontalen Längsachse der Steine bzw. Mauer verhindert.

Desweiteren bietet die konvexe Ausgestaltung der Vorderwand für die Bepflanzung der Steine Vorteile, da der Stein hierdurch eine vergrößerte Querschnittsfläche besitzt und die nach außen gewölbte Vorderwand einen balkonartigen Effekt vermittelt. Darüber hinaus wird ein besonders schönes optisches Erscheinungsbild erhalten.

Natürlich lassen sich mit dem erfindungsgemäß ausgebildeten Böschungsbaustein auch Böschungsmauern erstellen, bei denen die Steine in Vertikalrichtung stärker versetzt zueinander angeordnet sind, d. h. die Vorderwände nicht direkt aneinander stoßen. Jedenfalls ermöglicht der erfindungsgemäß ausgebildete Stein auch einen derartigen Aufbau, wobei allerdings in diesem Fall auf den Verzahnungseffekt der Vorderwände verzichtet werden muß.

Was die Ausgestaltung der erfindungsgemäß vorgesehenen komplementären Anlageflächen anbetrifft, so können diese beliebig ausgestaltet sein, d. h. eben, geneigt, gekrümmt etc., um auch ggf. zusätzlich einen Verzahnungseffekt in einer Richtung parallel zur Steinlängsachse und zur Mauerlängsachse zu erreichen. Hiermit wird zusätzlich eine Relativbewegung der Steine in Richtungen parallel zur Stein- bzw. Mauerlängsachse verhindert.

Eine spezielle Ausführungsform der Erfindung zeichnet sich dadurch aus, daß die Querwände des Böschungsbausteines jeweils konvex nach außen gekrümmt sind. Eine derartige Ausführungsform bietet für die Bepflanzung der Steine Vorteile, da der Stein eine vergrößerte Querschnittsfläche besitzt.

Bei einer speziellen Ausführungsform ist der Böschungsbaustein im Horizontalschnitt im wesentlichen kreisförmig oder teilkreisförmig ausgebildet, wobei eine Ausführungsform besonders bevorzugt wird, bei der die Rückwand eben ausgebildet ist.

Die seitlichen Endabschnitte der Vorderwand stehen von dieser nasenförmig seitlich vor. Es entstehen auf der Außenseite nasenförmige Ansätze an den Übergangsstellen zwischen Vorderwand und Querwänden, die die gewünschte Verzahnungsfunktion aus-üben. Bei einer speziellen Ausführungsform besitzen die seitlichen Endabschnitte der Vorderwand ebene Vorderseiten, die mit den ebenen Übergangsflächen zusammenwirken.

Die seitlichen Endabschnitte der Vorderwand erstrecken sich vorzugsweise etwa genausoweit in seitlicher Richtung wie der äußerste Punkt der zugehörigen Querwand. Werden die Böschungsbausteine nebeneinander gestellt, ergeben sich hiermit zwei Kontaktstellen.

Bei einer weiteren bevorzugten Ausführungsform der Erfindung weist die Rückwand ebenfalls die benachbarten Abschnitte der Querwände seitlich überragende seitliche Endabschnitte auf, wobei die seitlichen Endabschnitte der Rückwand vorzugsweise genauso ausgebildet sind wie die der Vorderwand. Bei dieser Ausführungsform besitzt daher der Böschungsbaustein insgesamt vier seitliche Endabschnitte, die als nasenförmige Vorsprünge ausgebildet sind. Werden so ausgebildete Böschungsbausteine nebeneinander gestellt, ergeben sich drei Kontaktstellen, nämlich an den beiden nasenförmigen Vorsprüngen und in der Mitte der Querwände.

Die erfindungsgemäß ausgebildeten Böschungsbausteine sind hohl ausgebildet und weisen keine Boden- und Deckwand auf. Lediglich im unteren Bereich der Vorderwand ist vorzugsweise eine nach innen gerichtete Abschrägung vorhanden, die zur Stützung des in die Böschungsbausteine eingefüllten Erdreiches dient. Eine vorzugsweise auf der Oberseite der Querwände mittig angeordnete Nut erfüllt die Aufgabe eines Wurzelleitsystems. Eine weitere Nut an der Oberseite der Querwände dient zur Anbringung einer Klammer oder eines Bandes zu Transportzwecken.

Zur Erstellung einer Böschungsmauer werden mehrere Böschungsbausteine nebeneinander auf Abstand angeordnet. Jeweils über einer Lücke wird ein weiterer Böschungsbaustein angeordnet, und zwar so, daß sich die ebenen Vorderseiten der seitlichen Endabschnitte von einer Vorderwand gegen die beiden Übergangsflächen zwischen Vorderwand und Querwand der darunter angeordneten Steine legen. Durch die gekrümmten Rückseiten der seitlichen Endabschnitte der Vorderwand, die sich an die gekrümmte Vorderwand des darüber befindlichen Steines anschmiegen, wird ein sehr guter Verzahnungseffekt erreicht. Auf diese Weise kann eine Vielzahl von Reihen von erfindungsgemäßen Böschungsbausteinen übereinander angeordnet werden, wobei die einzelnen Steinreihen stufenförmig versetzt angeordnet sind. Der Versatz entspricht hierbei der Dicke des seitlichen Endabschnittes der Vorderwand.

Die erfindungsgemäß ausgebildeten Böschungsbausteine können auch nebeneinander angeordnet werden, wobei sie sich, wie vorstehend erwähnt, an drei Kontaktstellen abstützen.

Die Erfindung wird nachfolgend anhand eines Ausführungsbeispieles in Verbindung mit der Zeichnung im einzelnen erläutert. Es zeigen:
- Figur 1: eine Vorderansicht eines erfindungsgemäß ausgebildeten Böschungsbausteines;
- Figur 2: eine Seitenansicht des Böschungsbausteines der Figur 1;
- Figur 3: eine Draufsicht auf den Böschungsbaustein der Figuren 1 und 2;
- Figur 4: eine räumliche Ansicht des Böschungsbausteines der Figuren 1 - 3;
- Figur 5: eine Seitenansicht einer aus mehreren Böschungsbausteinen zusammengestellten Böschungsmauer; und
- Figur 6: eine räumliche Ansicht der Böschungsmauer von Figur 5.

wie man den Figuren 1 - 4 entnehmen kann, ist der Böschungsbaustein 1 im Horizontalschnitt etwa teilkreisförmig ausgebildet und besitzt eine gekrümmte Vorderwand 2, zwei gekrümmte Querwände 3 sowie eine ebene Rückwand 4, die sich parallel zur horizontalen Längsachse 11 des Steines erstreckt. Der Stein ist hohl ausgebildet und unten und oben offen. Im unteren Bereich der Vorderwand 2 ist eine sich nach innen erstreckende Abschrägung 12 vorgesehen, die zur Abstützung von eingefülltem Erdreich dient. Die Vorderwand 2 ist höher ausgebildet als die Querwände 3 und die Rückwand 4. Sie geht über zwei parallel zur Rückwand verlaufende Übergangsflächen 8, die in der Zeichnung vertikal verlaufen, in die beiden Querwände 3 über. Diese Übergangsflächen 8 bilden Anschlagflächen, die mit Anschlagflächen von weiteren Steinen zusammenwirken, wie nachfolgend noch erläutert werden wird.

Die Vorderwand 2 besitzt ferner seitliche Endabschnitte, die als nasenförmige Vorsprünge 5 seitlich von der Vorderwand vorstehen. Entsprechende nasenförmige Vorsprünge 5 erstrecken sich in seitlicher Richtung von der Rückwand 4. Die seitlichen Vorsprünge der Vorderwand besitzen ebene Vorderseiten 6, die parallel zur Rückwand 4 verlaufen. Diese ebenen Vorderseiten gehen über eine Rundung in gekrümmte Rückseiten 7 über, deren Krümmung im wesentlichen an die der Vorderwand angepaßt ist. Die Rückseiten gehen schließlich kontinuierlich in die Querwände 3 über.

In der Mitte der Oberseiten der Querwände 3 ist eine Nut 10 vorgesehen, die als Wurzelleitsystem funktioniert. Eine weitere Nut 9 an der Oberseite der Querwände 3, die benachbart zur Anlagefläche 8 ausgebildet ist, dient zur Anbringung einer Klammer bzw. eines Bandes für Transportzwecke.

Die Figuren 5 und 6 zeigen eine aus mehreren Böschungsbausteinen 1 der Figuren 1 - 4 zusammengestellte Böschungsmauer. Man erkennt, daß die einzelnen Steine reihenförmig im Abstand voneinander angeordnet sind, wobei jeweils auf eine Lücke zwischen zwei Steinen ein weiterer Stein der darüber befindlichen Reihe gesetzt ist. Dabei stößt Vorderwand an Vorderwand. Genauer gesagt, die Vorderseiten 6 der seitlichen Endabschnitte eines darüber angeordneten Steines stoßen gegen die Übergangsflächen 8 von zwei darunter angeordneten Steinen. Hierbei schmiegt sich die gekrümmte Vorderseite der Vorderwand des darüber angeordneten Steines gegen die gekrümmten Rückseiten 7 der seitlichen Endabschnitte bzw. nasenförmigen Vorsprünge 5 der darunter befindlichen Steine. Der darüber befindliche Stein ist somit weder in einer Richtung parallel zur Steinlängsachse noch in einer Richtung senkrecht hierzu relativ zu den darunter befindlichen Steinen verschiebbar (eine Verschiebung des Steines in der Figur nach hinten ist natürlich möglich).

Figur 5 zeigt deutlich den Versatz der einzelnen Steinreihen, der etwa der Dicke der seitlichen Abschnitte der Steinvorderwand entspricht.

## Patentansprüche

1. Böschungsbaustein mit einer Vorderwand (2), einer Rückwand (4) und zwei Querwänden (3), wobei die Vorderwand (2) höher ausgebildet ist als die übrigen Wände und mit seitlichen Endabschnitten (5) die benachbarten Abschnitte der Querwände (3) seitlich überragt, die Vorderseiten (6) der seitlichen Endabschnitte (5) der Vorderwand (2) komplementär zu den Übergangsflächen (8) zwischen dem erhöhten Vorderwandbereich (13) und den Querwänden (3) ausgebildet sind und die Vorderseiten und Übergangs flächen (8) Anlageflächen zum Aneinandersetzen von Steinen in übereinander versetzter Lage bilden, derart, dass die Vorderseite eines seitlichen Endabschnitts (5) eines darüber angeordneten Steines gegen eine Übergangsfläche (8) eines darunter angeordneten Steines stößt, **dadurch gekennzeichnet, dass** die Vorderwand (2) konvex nach außen gekrümmt ist und die seitlichen Endabschnitte (5) der Vorderwand (2) gekrümmte Rückseiten (7) besitzen, deren Krümmung im wesentlichen an die der Vorderwand (2) angepaßt ist, so daß, beim Aufeinandersetzen der Steine die gekrümmten Rückseiten der seitlichen Endabschnittel der Vorderwand mit gekrümmten Vorderseitenabschnitten der Vorderwand in Anlage treten.

2. Böschungsbaustein nach Anspruch 1, **dadurch gekennzeichnet, dass** die Querwände (3) jeweils konvex nach außen gekrümmt sind.

3. Böschungsbaustein nach Anspruch 2, **dadurch gekennzeichnet, dass** er im Horizontalschnitt im wesentlichen kreisförmig oder teilkreisförmig ausgebildet ist.

4. Böschungsbaustein nach einem der vorangehenden Ansprüche, **dadurch gekennzeichnet, dass** die Rückwand (4) eben ausgebildet ist.

5. Böschungsbaustein nach einem der Ansprüche 2 - 4, **dadurch gekennzeichnet, daß** die seitlichen Endabschnitte (5) der Vorderwand (2) von dieser nasenförmig seitlich vorstehen.

6. Böschungsbaustein nach einem der Ansprüche 2 - 5, **dadurch gekennzeichnet, daß** die seitlichen Endabschnitte (5) der Vorderwand (2) ebene Vorderseiten (6) besitzen, die mit den ebenen Übergangs flächen (8) zusammenwirken.

7. Böschungsbaustein nach einem der Ansprüche 2 - 6, **dadurch gekennzeichnet, daß** sich die seitlichen Endabschnitte (5) der Vorderwand (2) etwa genausoweit seitlich erstrecken wie der äußerste Punkt der zugehörigen Querwand (3).

8. Böschungsbaustein nach einem der vorangehenden Ansprüche, **dadurch gekennzeichnet, daß** die Rückwand (4) ebenfalls die benachbarten Abschnitte der Querwände (3) seitlich überragende seitliche Endabschnitte (5) aufweist.

9. Böschungsbaustein nach Anspruch 8, **dadurch gekennzeichnet, daß** die seitlichen Endabschnitte (5) der Rückwand (4) genauso ausgebildet sind wie die der Vorderwand (2).

## Claims

1. A retaining block comprising a front wall (2), a back wall (4) and two cross walls (3), wherein the front wall (2) is formed higher than the remaining walls and laterally projects beyond the adjacent portions of the cross walls (3) with lateral end portions (5), the front sides (6) of the lateral end portions (5) of the front wall (2) are complementary formed with respect to the transition surfaces (8) between the raised front wall portion (13) and the cross walls (3), and the front sides and transition surfaces (8) define engagement surfaces for engaging blocks in a superposed offset position in such a manner that the front side of a lateral end portion (5) of a block disposed thereabove abuts against a transition surface (8) of a block disposed therebelow, **characterized in that** the front wall (2) is convexly outwardly curved and the lateral end portions (5) of the front wall (2) have curved back sides (7), the curvature of which being substantially adapted to the curvature of the front wall (2), so that the curved back sides of the lateral end portions of the front wall engage with curved front side portions of the front wall when the blocks are put one above the other.

2. The retaining block according to claim 1, **characterized in that** the cross walls (3) are each convexly outwardly curved.

3. The retaining block according to claim 2, **characterized in that** it is substantially circularly or part-circularly formed in horizontal cross-section.

4. The retaining block according to one of the preceding claims, **characterized in that** the back wall (4) is formed plane.

5. The retaining block according to one of the claims 2-4, **characterized in that** the lateral end portions (5) of the front wall (2) project from the same in a nose-like manner.

6. The retaining block according to one of the claims 2-5, **characterized in that** the lateral end portions (5) of the front wall (2) have plane front sides (6) which cooperate with the plane transition surfaces (8).

7. The retaining block according to one of the claims 2-6, **characterized in that** the lateral end portions (5) of the front wall (2) extend substantially as far as the outermost point of the corresponding cross wall (3).

8. The retaining block according to one of the preceding claims, **characterized in that** the back wall (4) also has lateral end portions (5) laterally projecting beyond the adjacent portions of the cross walls (3).

9. The retaining block according to claim 8, **characterized in that** the lateral end portions (5) of the back wall (4) are formed in the same manner as the front wall (2).

## Revendications

1. Bloc de soutènement avec une paroi avant (2), une paroi arrière (4) et deux parois transversales (3), dans lequel la paroi avant (2) est plus haute que les autres parois et fait saillie latéralement avec ses sections terminales latérales (5) au-delà des parois transversales (3), les côtés avant (6) des sections terminales latérales (5) de la paroi avant (2) sont conformés de manière à être complémentaires des surfaces de transition (8) entre la région surélevée (13) de la paroi avant et les parois transversales (3) et les côtés avant (6) et les surfaces de transition (8) forment des surfaces de juxtaposition pour placer les pierres en position superposée décalée de telle manière que le côté avant d'une section terminale latérale (5) d'une pierre disposée au-dessus s'appuie contre une surface de transition (8) d'une pierre placée en dessous, **caractérisé en ce que** la paroi avant (2) est courbée de manière convexe vers l'extérieur et les sections terminales latérales (5) de la paroi avant (2) ont des côtés arrière (7) courbés dont la courbure est adaptée essentiellement à celle de la paroi avant (2) de sorte que lors de la superposition des pierres, les côtés arrière courbés des sections terminales latérales de la paroi avant entrent en contact avec les sections courbées des sections du côté avant de la paroi avant.

2. Bloc de soutènement selon la revendication 2, **caractérisé en ce** les parois transversales (3) sont respectivement courbées de manière convexe vers l'extérieur.

3. Bloc de soutènement selon la revendication 2, **caractérisé en ce qu'**en coupe horizontale, il est conformé essentiellement de manière circulaire ou partiellement circulaire.

4. Bloc de soutènement selon une des revendications précédentes, **caractérisé en ce que** la paroi arrière (4) est conformée de manière plane.

5. Bloc de soutènement selon une des revendications 2 - 4, **caractérisé en ce que** les sections terminales latérales (5) de la paroi avant (2) débordent de celle-ci en forme de nez.

6. Bloc de soutènement selon une des revendications 2 - 5, **caractérisé en ce que** les sections terminales latérales (5) de la paroi avant (2) ont des côtés avant (6) plans qui coopèrent avec les surfaces de transition (8) planes.

7. Bloc de soutènement selon une des revendications 2 - 6, **caractérisé en ce que** les sections terminales latérales (5) de la paroi avant (2) s'étendent latéralement exactement aussi loin que le point le plus extérieur de la paroi transversale (3) y afférente.

8. Bloc de soutènement selon une des revendications précédentes, **caractérisé en ce que** la paroi arrière (4) présente également des sections terminales latérales (5) qui font saillie latéralement au-delà des sections voisines des parois transversales (3).

9. Bloc de soutènement selon la revendication 8, **caractérisé en ce** les sections terminales latérales (5) de la paroi arrière (4) sont conformées exactement comme celles de la paroi avant (2).
